# EUROPÄISCHE PATENTSCHRIFT

(11) **EP 1 329 173 B1**
(45) Veröffentlichungstag und Bekanntmachung des Hinweises auf die Patenterteilung: **22.09.2004**
(21) Anmeldenummer: 02028389.1
(22) Anmeldetag: 18.12.2002
(51) Int. Cl.: A47B 17/02, A47B 97/00

(54) **Schreib- oder Arbeitstisch mit einer Tischplatte und einer Anschlagleiste**
Desk or work table having a table top and a stop strip
Bureau ou table de travail avec plateau de table et profil de butée

(30) Priorität: 12.01.2002 DE 10200926
(43) Veröffentlichungstag der Anmeldung: 23.07.2003
(73) Patentinhaber: MOLL SYSTEM- UND FUNKTIONSMÖBEL GMBH, 73344 Gruibingen (DE)
(72) Erfinder: Looser, Hans, 73117 Wangen (DE)
(74) Vertreter: Reimold, Otto, Dr. Dipl.-Phys.

(56) Entgegenhaltungen:
- DE-U- 29 700 565
- FR-A- 1 206 363
- FR-A- 2 701 820
- GB-A- 1 534 616

## Beschreibung

Die Erfindung betrifft einen Schreib- oder Arbeitstisch mit einer, insbesondere schräg stellbaren, Tischplatte und einer auf die Tischplatte auflegbaren Anschlagleiste, die in einer Anschlagstellung im den Benutzer zugewandten vorderen Bereich der Tischplatte angeordnet ist und mit ihrer Längsrichtung in Längsrichtung des Tisches verläuft und eine oberhalb der Oberseite der Tischplatte angeordnete Anschlagkante zum Verhindern des Abrutschens von auf der Tischplatte befindlichen Gegenständen bildet, wobei die Anschlagleiste in ihrer Anschlagstellung durch Magnetkraft wegnehmbar oder wegschiebbar auf der Tischplatte gehalten wird.

Tische mit schräg stellbarer Tischplatte sind insbesondere für Kinder und Jugendliche gedacht. Dabei wird die Tischplatte vor allem zum Lesen oder Schreiben schräg gestellt, so dass sie hinten, an ihrer dem Benutzer abgewandten Rückseite, hoch geschwenkt ist. Auf der schräg gestellten Tischplatte können auf ihr abgelegte Gegenstände nach unten gleiten. Ein Herabfallen auf den Boden wird jedoch, wie erwähnt, durch Verwendung einer in ihre Anschlagstellung gebrachte Anschlagleiste vermieden, die die Gegenstände auf der Tischplatte zurück hält.

Ein Schreib- oder Arbeitstisch der eingangs genannten Art ist aus der GB-A-2 534 616 bekannt. Wie bei diesem Tisch die Magnetkraft erzeugt wird, ist jedoch nicht beschrieben.

Der vorliegenden Erfindung liegt die Aufgabe zugrunde, einen Tisch der eingangs erwähnten Art mit in der Handhabung einfacher Anschlagleiste zu schaffen. Dabei soll außerdem eine optisch günstige Gestaltung möglich sein.

Diese Aufgabe wird erfindungsgemäß dadurch gelöst, dass die Anschlagleiste aus nichtmagnetisierbarem Material besteht, dass an der Anschlagleiste eine magnetische Hafteinrichtung mit einer Permanentmagnetanordnung und an der Tischplatte eine mit der magnetischen Hafteinrichtung zusammenwirkende Halteeinrichtung aus magnetisierbarem Material angeordnet ist und dass die Hafteinrichtung eine die Permanentmagnetanordnung an ihrer der Unterseite der Anschlagleiste entgegengesetzten Oberseite überdeckende Abdeckeinrichtung aus magnetisierbarem Material aufweist, die das von der Permanentmagnetanordnung erzeugte magnetische Feld nach außen hin abschirmt.

Die Anschlagleiste wird einfach auf die Tischplatte gelegt und, falls sie sich nicht unmittelbar in ihrer Anschlagstellung befindet, in die Anschlagstellung geschoben, in der sie selbsttätig hält, ohne dass ein weiterer Handgriff des Benutzers erforderlich ist. Ferner können die die Magnetkraft erzeugenden Einrichtungen insbesondere an der Tischplatte verdeckt angeordnet werden, so dass bei weggenommener Anschlagleiste eine optisch unveränderte Tischplatte vorliegt.

Ein weiterer Vorteil besteht darin, dass sich die Anschlagleiste, wird sie für ihre eigentliche Funktion nicht benötigt, auch anderweitig, beispielsweise als Zeichenlineal verwenden läßt.

Da das von der Permanentmagnetanordnung erzeugte magnetische Feld abgeschirmt ist, können auf der Anschlagleiste keine aus magnetisierbarem Material bestehenden Teile, beispielsweise Büroklammern, haften bleiben. Außerdem wird vermieden, dass auf die Anschlagleiste gelegte CD's durch das Magnetfeld beschädigt werden.

Bei weggenommener Anschlagleiste ist an der Tischplatte kein magnetisches Feld mehr vorhanden, so dass keine sonstigen Dinge auf der Tischplatte angezogen werden oder magnetempfindliche Teile wie CD's beschädigt werden können.

Die erfindungsgemäßen Maßnahmen sind ferner einfach zu verwirklichen und billig in der Herstellung.

Aus der FR-A-1.206.363 geht ein Linealsystem für einen Zeichentisch hervor, bei dem an dem jeweils verschiebbaren Teil ein Permanentmagnet angeordnet ist, während das relativ zum verschiebbaren Teil feststehende Teil aus Eisen besteht. Eine Abschirmung des magnetischen Feldes ist nicht erwähnt. Es versteht sich, dass sich die erfindungsgemäße Anschlagleiste auch bei horizontal gestellter Tischplatte verwenden lässt, falls aus irgendeinem Grunde ein hochstehender Tischplattenrand erwünscht sein sollte.

Ein Ausführungsbeispiel der Erfindung wird nun anhand der Zeichnung beschrieben. Es zeigen:
- Figur 1: einen Schreib- oder Arbeitstisch mit schräg gestellter Tischplatte und einer erfindungsgemäßen, in ihrer Anschlagstellung befindlichen Anschlagleiste in stark schematisierter Seitenansicht in Teildarstellung,
- Figur 2: die Anschlagleiste der Anordnung nach Figur 1 in gesonderter Darstellung in Schrägansicht und
- Figur 3: die Tischplatte mit der auf ihr in der Anschlagstellung angeordneten Anschlagleiste im zur Zeichenebene der Figur 1 parallelen und der Schnittlinie III-III in Figur 2 entsprechenden Querschnitt.

An der Oberseite des in Figur 1 nur teildargestellten Korpus 1 eines Schreib- oder Arbeitstisches 2 ist eine Tischplatte 4 angeordnet, die mit ihrer Oberseite 4 die Schreib- oder Arbeitsfläche bildet. Die Tischplatte 3 kann aus einer nicht dargestellten horizontalen Stellung in die gezeigte Schrägstellung verstellt werden, in der sie um eine im Bereich der dem Benutzer zugewandten Vorderseite 5 des Korpus 1 in zur Zeichenebene senkrechter Längsrichtung des Tisches 2 verlaufende Schwenkachse 6 hochgeschwenkt ist, so dass ihre Oberseite 4 zum Benutzer hin nach unten geneigt ist. Die Tischplatte 3 wird durch einen geeigneten, in der Zeichnung nur angedeuteten Schrägstellbeschlag 7 in ihrer Schrägstellung gehalten.

Um zu verhindern, dass auf der schrägen Tischplatte 3 abgelegte Gegenstände nach unten rutschen und an der Tisch-Vorderseite 5 herabfallen, ist der Tischplatte 3 eine Anschlagleiste 8 zugeordnet, die in ihrer dargestellten Anschlagstellung im der Vorderseite 5 zugewandten Bereich der Tischplatte 3 angeordnet ist. Die Anschlagleiste 8 verläuft in ihrer Anschlagstellung mit ihrer Längsrichtung 9 parallel zur Längsrichtung des Tisches 2 und bildet eine oberhalb der Tisch-Oberseite 4 angeordnete Anschlagkante 10, die beispielsweise geriffelt oder eben sein kann. Die Anschlagkante 10 weist nach hinten und bildet einen die Gegenstände auf der Tischplatte 3 zurückhaltenden Anschlag.

Die Anschlagleiste 8 wird durch Magnetkraft in ihrer Anschlagstellung auf der Tischplatte 3 fixiert. Zuvor muss die Anschlagleiste 8 lediglich irgendwo auf die Tischplatte 3 gelegt werden, wonach sie auf ihre Anschlagstellung hin verschoben wird, in der die Magnetkraft wirksam wird, so dass die Anschlagleiste 8 festgehalten wird. Nach Gebrauch kann die Anschlagleiste 8 aus ihrer Anschlagstellung entgegen der Magnetkraft weggenommen oder weggeschoben werden.

Die Anschlagleiste 8 ist ein von der Tischplatte 3 gesondertes Teil und kann, falls sie nicht in ihrer eigentlichen Anschlagfunktion verwendet wird, auch anderweitig benutzt werden, so beispielsweise als Zeichenlineal. Hierzu kann die Anschlagleiste 8 an ihrem dem die Anschlagkante 10 bildenden Längsrand 11 entgegengesetzten Längsrandbereich 12 das Zeichenlineal bilden, wobei sich dieser Längsrandbereich 12, wie bei Zeichenlinealen üblich, im Querschnitt gesehen zum Längsrand hin verjüngt. Am das Zeichenlineal bildenden Längsrandbereich 12 kann die Anschlagleiste 8 eine Maßskala 13 aufweisen. Desweiteren kann die Anschlagleiste 8 in diesem Zusammenhang an ihrer Unterseite mindestens ein Haftreibungselement aufweisen, das ein unabsichtliches Verrutschen der Anschlagleiste 8 auf der Tischplatte 3 verhindern soll. Im dargestellten Falle sind zwei solche Haftreibungselemente in Gestalt von aus gummiartigem Material bestehenden Längsgliedern 15 vorhanden, die in Längsrichtung 9 der Anschlagleiste 8 verlaufen.

Bei dem dargestellten Ausführungsbeispiel ist an der Anschlagleiste 8 eine magnetische Hafteinrichtung 16 mit einer Permanentmagnetanordnung 17 angeordnet. Dieser magnetischen Hafteinrichtung 16 ist eine an der Tischplatte 3 angeordnete, mit der magnetischen Hafteinrichtung 16 zusammenwirkende Halteeinrichtung 18 aus nichtmagnetischem, dabei jedoch magnetisierbarem Material, insbesondere eisenhaltiges Material, zugeordnet. Die Halteeinrichtung 18 befindet sich im vorderen Bereich der Tischplatte 3 an der Stelle, wo die Anschlagleiste 8 in ihrer Anschlagstellung fixiert werden soll. Gelangt die Anschlagleiste 8 mit ihrer magnetischen Hafteinrichtung 16 zur Halteeinrichtung 18 aus magnetisierbarem Material, wird die Anschlagleiste 8 durch die Magnetkraft gegen die Tischplatten-Oberseite 4 gezogen.

Die magnetische Hafteinrichtung 16 mit der Permanentmagnetanordnung 17 könnte in Längsrichtung 9 der Anschlagleiste 8 durchgehend verlaufen. Dementsprechend könnte sich die zugeordnete Halteeinrichtung 18 aus magnetisierbarem Material in Längsrichtung über die Tischplattenlänge erstrecken. Die Anschlagleiste 8 könnte in einem solchen Falle, auch in ihrer Anschlagstellung, in Längsrichtung 9 verschoben werden.

Daher ist es zweckmäßig, dass die magnetische Hafteinrichtung 16 von mindestens zwei in Längsrichtung 9 mit Abstand zueinander angeordneten Haftteilen 19, 20 mit jeweils einem Permanentmagneten 21 und die tischseitige Halteeinrichtung 18 dementsprechend von mindestens zwei in Längsrichtung der Tischplatte 3 mit Abstand zueinander angeordneten Halteteilen 22 aus magnetisierbarem Material gebildet wird, wobei der Abstand zwischen den Haftteilen 19, 20 dem Abstand zwischen den Halteteilen 22 entspricht, so dass jedem Haftteil 19, 20 ein Halteteil 22 zugeordnet ist und in der Anschlagstellung der Anschlagleiste 8 gegenüberliegt. Auf diese Weise wird die Magnetkraft sozusagen punktuell auf die Anschlagleiste 8 ausgeübt, so dass sie in ihrer Anschlagstellung gegen ein Verschieben nach allen Richtungen hin gesichert ist.

Die Anschlagleiste 8 besteht, sieht man von der magnetischen Hafteinrichtung 16 ab, zweckmäßigerweise aus nicht magnetisierbarem Material, beispielsweise aus Kunststoff, Aluminium oder Holz.

Die Tischplatte 3 weist, zumindest in ihrem der Anschlagstellung der Anschlagleiste 8 zugeordneten Bereich, sieht man von der Halteeinrichtung 18 ab, keine aus magnetisierbarem Material bestehenden Teile auf, so dass sich eine definierte Anschlagstellung der Anschlagleiste 8 ergibt.

Wird die Anschlagleiste 8 nicht gebraucht, auch nicht als Lineal oder dergleichen, kann sie an irgendeinem sonstigen Teil des Tisches 2 fixiert werden, das aus magnetisierbarem Material besteht. Es kann sich hier beispielsweise um die Tischbeine oder eine sich in Längsrichtung des Tisches bei der Vorderseite 5 des Korpus 1 erstreckende Traverse des Korpus 1 handeln.

Aus Figur 3 ist ersichtlich, dass die an der Anschlagleiste 8 angeordnete magnetische Hafteinrichtung 16 eine die Permanentmagnetanordnung 17 an ihrer der Unterseite 14 der Anschlagleiste 8 entgegengesetzten Oberseite überdeckende Abdeckeinrichtung 23 aus nicht magnetischem, dabei jedoch magnetisierbarem Material aufweist, die das von der Permanentmagnetanordnung 17 erzeugte magnetische Feld nach außen hin abschirmt, so dass oben auf der Anschlagleiste 8 keine aus magnetisierbarem Material bestehenden Teile, beispielsweise Büroklammern, haften bleiben. Außerdem wird vermieden, dass auf die Anschlagleiste 8 gelegte CD's durch das Magnetfeld beschädigt werden.

Wie geschildert, wird beim zweckmäßigen Ausführungsbeispiel die magnetische Hafteinrichtung 16 von einzelnen Haftteilen 19, 20 mit jeweils einem Permanentmagneten 21 gebildet (die Permanentmagneten 21 der Haftteile 19, 20 ergeben zusammen die Permanentmagnetanordnung). Diese Haftteile 19, 20 enthalten ferner jeweils ein den zugehörigen Permanentmagneten 21 überdeckendes Abdeckelement 24 aus magnetisierbarem Material. Die Abdeckelemente 24 der verschiedenen Haftteile 19, 20 ergeben zusammen die Abdeckeinrichtung 23.

Die beim Ausführungsbeispiel an der Anschlagleiste 8 angeordnete magnetische Hafteinrichtung 16 bzw. die diese bildenden Haftteile 19, 20 liegen an der Unterseite 14 der Anschlagleiste 8 frei und somit in der Anschlagstellung der Anschlagleiste 8 der Tischplatten-Oberseite 4 unmittelbar gegenüber. Dabei ist es vorteilhaft, dass die Hafteinrichtung 16 zur satten Auflage an der Tischplatte 3 mit rechtwinklig zur Tischplattenebene gerichtetem Bewegungsspiel an der Anschlagleiste 8 gehalten wird. Aufgrund dieses Bewegungsspiels wirken sich Abmessungs-Fertigungstoleranzen nicht aus. Stets wird die magnetische Hafteinrichtung 16 dicht gegen die Tischplatten-Oberseite 4 gezogen.

Die an der Anschlagleiste 8 angeordneten magnetischen Haftteile 19, 20 sind jeweils in einer die Anschlagleiste 8 von ihrer Oberseite bis zu ihrer Unterseite ganz durchsetzenden Durchgangsausnehmung 25 der Anschlagleiste 8 gelagert. Bestehen die Haftteile 19, 20 jeweils aus einem unten angeordneten Permanentmagneten 21 und einem oben angeordneten Abdeckelement 24 aus magnetisierbarem Material, erhält man eine besonders einfache Montage, wenn die Durchgangsausnehmung 25 einen von ihrem Rand nach radial innen vorstehenden Ringbund 26 aufweist, wobei der Permanentmagnet 21 und das Abdeckelement 24 beiderseits des Ringbunds 26 angeordnet sind und das Abdeckelement 24 oder der Permanentmagnet, im dargestellten Falle das Abdeckelement 24, einen den Ringbund 26 bis zum Permanentmagnet 21 bzw. bis zum Abdeckteil reichenden Ansatz 27 aufweist. Bei der Montage wird der Permanentmagnet 21 von unten und das Abdeckelement 24 von oben her in die Durchgangsausnehmung 25 gesteckt, so dass der Permanentmagnet 21 und das Abdeckelement 24 durch Magnetkraft aneinander gehalten werden, wobei der Ringbund 26 zwischen den Permanentmagneten 21 und das Abdeckelement 24 greift, so dass das betreffende Haftteil 19, 20 in der Durchgangsausnehmung 25 festgelegt ist. Irgendwelche Werkzeuge werden nicht benötigt.

Der Ansatz 27 weist in axialer Richtung der Durchgangsausnehmung 25 eine größere Abmessung als der Ringbund auf, so dass sich das bereits erwähnte Bewegungsspiel der Haftteile 19, 20 ergibt.

Wie desweiteren in Figur 3 angedeutet ist, kann die magnetische Hafteinrichtung 16 bzw. können die magnetischen Haftteile 19, 20 an ihrer der Tischplatte 3 zugewandten Unterseite einen Antirutschbelag 28 aufweisen, mit dem die Hafteinrichtung 16 bzw. die Haftteile 19, 20 an der Tischplatte 3 auf-. liegen. Der Antirutschbelag 28 ist an der Permanentmagnetanordnung 17 bzw. an den einzelnen Permanentmagneten 21 befestigt und wird in der Anschlagstellung der Anschlagleiste 8 fest gegen die Tischplatte 3 gezogen, so dass er die Anschlagleiste 8 zusätzlich gegen ein Verschieben auf der Tischplatte 3 sichert. Im Falle der einzelnen Haftteile 19, 20 ist der Antirutschbelag 28 in einzelne, jeweils an einem der Haftteile angeordnete Antirutsch-Belagelemente 29 unterteilt.

Die an der Tischplatte 3 angeordnete, aus magnetisierbarem Material bestehende Halteeinrichtung 18 bzw. die diese bildenden Halteteile 22 sind jeweils in eine von der Unterseite der Tischplatte 3 her zugängliche Sackausnehmung 30 der Tischplatte 3 eingesetzt, die nicht bis zur Tischplatten-Oberseite 4 reicht, so dass sie und somit das betreffende Halteteil 22 durch eine von der Tischplatte 3 gebildete, dünne Abdeckwand 31 überdeckt wird. Auf diese Weise sind die Halteteile 22 von außen her unsichtbar an der Tischplatte 3 angeordnet.

Bei dem oben beschriebenen Ausführungsbeispiel ist die magnetische Hafteinrichtung 16 an der Anschlagleiste 8 und die Halteeinrichtung 18 an der Tischplatte 3 angeordnet. Da die Halteeinrichtung 18 aus in Abwesenheit eines magnetischen Feldes nicht magnetischem Material besteht, ist bei weggenommener Anschlagleiste 8 an der Tischplatte 3 kein magnetisches Feld vorhanden, so dass keine sonstigen Dinge auf der Tischplatte 3 angezogen werden oder magnetempfindliche Teile wie CD's beschädigt werden können.

## Patentansprüche

1. Schreib- oder Arbeitstisch mit einer, insbesondere schräg stellbaren, Tischplatte (3) und einer auf die Tischplatte auflegbaren Anschlagleiste (8), die in einer Anschlagstellung im dem Benutzer zugewandten vorderen Bereich der Tischplatte (3) angeordnet ist und mit ihrer Längsrichtung (9) in Längsrichtung des Tisches verläuft und eine oberhalb der Oberseite der Tischplatte (3) angeordnete Anschlagkante (10) zum Verhindern des Abrutschens von auf der Tischplatte (3) befindlichen Gegenständen bildet, wobei die Anschlagleiste (8) in ihrer Anschlagstellung durch Magnetkraft wegnehmbar oder wegschiebbar auf der Tischplatte (3) gehalten wird, **dadurch gekennzeichnet, dass** die Anschlagleiste (8) aus nicht magnetisierbarem Material besteht, dass an der Anschlagleiste (8) eine magnetische Hafteinrichtung (16) mit einer Permanentmagnetanordnung (17) und an der Tischplatte (3) eine mit der magnetischen Hafteinrichtung (16) zusammenwirkende Halteeinrichtung (18) aus magnetisierbarem Material angeordnet ist, und dass die Hafteinrichtung (16) eine die Permanentmagnetanordnung (17) an ihrer der Unterseite (14) der Anschlagleiste (8) entgegengesetzten Oberseite überdeckende Abdeckeinrichtung (23) aus magnetisierbarem Material aufweist, die das von der Permanentmagnetanordnung (17) erzeugte magnetische Feld nach außen hin abschirmt.

2. Tisch nach Anspruch 1, **dadurch gekennzeichnet, dass** die Hafteinrichtung (16) an der der Tischplatte (3) zugewandten Unterseite (14) der Anschlagleiste (8) frei liegt.

3. Tisch nach Anspruch 2, **dadurch gekennzeichnet, dass** die Hafteinrichtung (16) an ihrer Unterseite einen Antirutschbelag (28) aufweist.

4. Tisch nach einem der Ansprüche 1 bis 3, **dadurch gekennzeichnet, dass** die Hafteinrichtung (16) von mindestens zwei in Längsrichtung mit Abstand zueinander angeordneten Haftteilen (19, 20) mit jeweils einem Permanentmagneten (21) und einem diesen überdeckenden Abdeckelement (24) aus magnetisierbarem Material und gegebenenfalls einem an der Tischplatte (3) aufliegenden Antirutsch-Belagelement (29) gebildet wird.

5. Tisch nach Anspruch 4, **dadurch gekennzeichnet, dass** die Halteeinrichtung (18) von mindestens zwei mit Abstand zueinander angeordneten Halteteilen (22) aus magnetisierbarem Material gebildet wird.

6. Tisch nach einem der Ansprüche 2 bis 5, **dadurch gekennzeichnet, dass** die Hafteinrichtung (16) zur satten Auflage an der Tischplatte (3) mit rechtwinklig zur Tischplatte (3) gerichtetem Bewegungsspiel an der Anschlagleiste (8) gehalten wird.

7. Tisch nach Anspruch 4 oder 5, **dadurch gekennzeichnet, dass** die Haftteile (19, 20) jeweils in einer Durchgangsausnehmung (25) der Anschlagleiste (8) gelagert sind, die einen von ihrem Rand nach radial innen vorstehenden Ringbund (26) aufweist, wobei der Permanentmagnet (21) und das Abdeckelement (24) beiderseits des Ringbunds (26) angeordnet sind und das Abdeckelement (24) oder der Permanentmagnet einen den Ringbund (26) bis zum Permanentmagnet (21) bzw. Abdeckteil reichenden Ansatz (27) aufweist.

8. Tisch nach Anspruch 7, **dadurch gekennzeichnet, dass** der Ansatz (27) in axialer Richtung der Durchgangsausnehmung (25) zur Bildung des Bewegungsspiels eine größere Abmessung als der Ringbund (26) aufweist.

9. Tisch nach einem der Ansprüche 1 bis 8, **dadurch gekennzeichnet, dass** die Anschlagleiste (8) an ihrem einen Längsrand (11) die Anschlagkante (10) aufweist und an ihrem entgegengesetzten Längsrandbereich (12) als Zeichenlineal ausgebildet ist.

10. Tisch nach Anspruch 9, **dadurch gekennzeichnet, dass** die Anschlagleiste (8) an ihrem das Zeichenlineal bildenden Längsrandbereich (12) eine Maßskala (13) aufweist.

11. Tisch nach einem der Ansprüche 1 bis 10, **dadurch gekennzeichnet, dass** die Halteeinrichtung (18) bzw. die diese bildenden Halteteile (22) in eine von der Unterseite der Tischplatte (3) her zugängliche, nicht bis zur Tischplatten-Oberseite (4) reichende Sackausnehmung (30) eingesetzt sind.

## Claims

1. Desk or work table with an in particular tiltable desk or table top (3) and a stop rail (8) suitable for placement on the desk or table top, which is located in the front area of the desk or table top (3) adjacent to the user in a stop position, its longitudinal direction (9) corresponding to the longitudinal direction of the desk or table, and which forms a stop edge (10) above the desk or table top (3) to prevent objects from sliding off the table or desk top (3), whereby the stop rail (8) is removably or slidably held on the desk or table top (3) by magnetic force in the stop position, **characterised in that** the stop rail (8) consists of a non-magnetisable material, **in that** a magnetic holding device (16) with a permanent magnet assembly (17) is arranged on the stop rail (8) and a retaining device (18) made of a magnetisable material and acting together with the holding device (16) is arranged on the desk or table top (3), and **in that** the holding device (16) is provided with a covering device (23) made of a magnetisable material and covering the top of the permanent magnet assembly (17), which is opposite the underside (14) of the stop rail (8), to shield the magnetic field generated by the permanent magnet assembly (17) towards the outside.

2. Desk or table according to claim 1, **characterised in that** the holding device (16) lies exposed on the underside (14) of the stop rail (8) facing the desk or table top (3).

3. Desk or table according to claim 2, **characterised in that** the underside of the holding device (16) is provided with an anti-slip coating (28).

4. Desk or table according to any of claims 1 to 3, **characterised in that** the holding device (16) comprises at least two holding parts (19, 20) arranged at a distance from one another in the longitudinal direction, each provided with a permanent magnet (21) and a covering element (24) made of a magnetisable material and possibly with an anti-slip coating element (29) lying on the desk or table top (3).

5. Desk or table according to claim 4, **characterised in that** the retaining device (18) comprises at least two retaining parts (22) made of a magnetisable material and arranged at a distance from one another.

6. Desk or table according to any of claims 2 to 5, **characterised in that** the holding device (16) is held on the stop rail (8) movable at right angles to the desk or table top (3) for true seating on the desk or table top (3).

7. Desk or table according to claim 4 or 5, **characterised in that** the holding parts ( 19, 20) are located in through-recesses (25) of the stop rail (8), each having an annular collar (26) projecting radially inwards from the edge, whereby the permanent magnet (21) and the covering element (24) are located on either side of the annular collar (26) and either the covering element (24) or the permanent magnet has a neck (27) extending through the annular collar (26) to the permanent magnet (21) or the covering part respectively.

8. Desk or table according to claim 7, **characterised in that** the neck (27) has a greater dimension than the annular collar (26) in the axial direction of the through- recess (25) to provide for movement

9. Desk or table according to any of claims 1 to 8, **characterised in that** the stop rail (8) features the stop edge (10) on its longitudinal edge (11) and is designed as a drafting scale rule in its opposite longitudinal edge area (12).

10. Desk or table according to claim 9, **characterised in that** the stop rail (8) is provided with a measuring scale (13) in the longitudinal edge area (12) representing the drafting scale rule.

11. Desk or table according to any of claims 1 to 10, **characterised in that** the retaining device (18) or the retaining parts (22) is/are installed in a blind recess (30) accessible from the underside of the desk or table top (3) but not reaching the top (4).

## Revendications

1. Bureau ou table de travail comportant un plateau de table (3), en particulier inclinable, et une baguette de butée (8) qui peut être placée sur le plateau de table, laquelle est disposée dans une position de butée dans la zone avant, tournée vers l'utilisateur, du plateau de table (3), et s'étend avec sa direction longitudinale (9) dans la direction longitudinale de la table, et forme un bord de butée (10), disposé au-dessus de la face supérieure du plateau de table (3), pour empêcher le glissement d'objets se trouvant sur le plateau de table (3), la baguette de butée (8) en position de butée étant maintenue, par la force magnétique, sur le plateau de table (3) de manière à pouvoir être enlevée, **caractérisé en ce que** la baguette de butée (8) est constituée d'un matériau non magnétisable, **en ce que** sur la baguette de butée (8) est disposé un dispositif à adhérence magnétique (16) avec un agencement d'aimants permanents (17) et sur le plateau de table (3) un dispositif de retenue (18) en un matériau magnétisable, coopérant avec le dispositif d'adhérence magnétique (16), et **en ce que** le dispositif d'adhérence (16) comporte un dispositif de recouvrement (23) en matériau magnétisable recouvrant l'agencement d'aimants permanents (17) sur sa face supérieure opposée à la face inférieure (14) de la baguette de butée (8), le dispositif de recouvrement (23) faisant écran vers l'extérieur au champ magnétique produit par l'agencement d'aimants permanents (17).

2. Table selon la revendication 1, **caractérisée en ce que** le dispositif d'adhérence (16) est dégagé sur la face inférieure (14) de la baguette de butée (8), tournée vers le plateau de table (3).

3. Table selon la revendication 2, **caractérisée en ce que** le dispositif d'adhérence (16) présente sur sa face inférieure un revêtement antiglisse (28).

4. Table selon l'une des revendications 1 à 3, **caractérisée en ce que** le dispositif d'adhérence (16) est formé par au moins deux parties d'adhérence (19, 20) disposées à distance l'une de l'autre dans la direction longitudinale, chacune avec un aimant permanent (21) et un élément de recouvrement (24) en matériau magnétisable recouvrant celui-ci, et éventuellement avec un élément de revêtement antiglisse (29) placé sur le plateau de table (3).

5. Table selon la revendication 4, **caractérisée en ce que** le dispositif de retenue (18) est formé par au moins deux parties de retenue (22) en matériau magnétisable, disposées à distance l'une de l'autre.

6. Table selon l'une des revendications 2 à 5, **caractérisée en ce que** pour reposer tout contre le plateau de table (3), le dispositif d'adhérence (16) est maintenu sur la baguette de butée (8) avec un jeu de déplacement dirigé perpendiculairement au plateau de table (3).

7. Table selon la revendication 4 ou 5, **caractérisée en ce que** les parties d'adhérence (19, 20) sont montées chacune dans une découpe traversante (25) de la baguette de butée (8), qui présente un épaulement annulaire (26) dépassant radialement vers l'intérieur de son bord, l'aimant permanent (21) et l'élément de recouvrement (24) étant disposés de part et d'autre de l'épaulement annulaire (26) et l'élément de recouvrement (24) ou l'aimant permanent comportant une saillie (27) s'étendant de l'épaulement annulaire (26) jusqu'à l'aimant permanent (21) ou à l'élément de recouvrement.

8. Table selon la revendication 7, **caractérisée en ce que** la saillie (27) présente dans la direction axiale de la découpe traversante (25) une plus grande dimension que l'épaulement annulaire (26), pour former le jeu de déplacement.

9. Table selon l'une des revendications 1 à 8, **caractérisée en ce que** la baguette de butée (8) présente l'arête de butée (10) sur l'un (11) de ses bords longitudinaux et est réalisée en tant que règle de dessin dans sa zone de bordure longitudinale (12) opposée.

10. Table selon la revendication 9, **caractérisée en ce que** la baguette de butée (8) présente une échelle graduée (13) dans sa zone de bordure longitudinale (12) formant la règle de dessin.

11. Table selon l'une des revendications 1 à 10, **caractérisée en ce que** le dispositif de retenue (18) ou les parties de retenue (22) formant celui-ci sont insérés dans un évidement borgne (30) accessible depuis la face intérieure du plateau de table (3), ne s'étendant pas jusqu'à la face supérieure (4) du plateau de table.
